# EUROPÄISCHE PATENTSCHRIFT

(11) **EP 1 279 916 B1**
(45) Veröffentlichungstag und Bekanntmachung des Hinweises auf die Patenterteilung: **26.05.2004**
(21) Anmeldenummer: 01118092.4
(22) Anmeldetag: 26.07.2001
(51) Int. Cl.: F28D 9/00, F28F 3/04

(54) **Plattenverdampfer**
Plate heat exchanger
Echangeur de chaleur à plaques

(43) Veröffentlichungstag der Anmeldung: 29.01.2003
(73) Patentinhaber: Balcke-Dürr Energietechnik GmbH, 46049 Oberhausen (DE)
(72) Erfinder: Rickers, Heinz-Willi, 46149 Oberhausen (DE); Niepoth, Klaus, 47495 Rheinberg (DE)
(74) Vertreter: Stenger, Watzke & Ring Patentanwälte

(56) Entgegenhaltungen:
- EP-A- 0 321 667
- EP-A- 1 085 285
- DE-A- 4 343 399
- DE-A- 19 832 164
- FR-A- 2 243 406
- US-A- 3 464 488
- US-A- 3 525 391

## Beschreibung

Die Erfindung betrifft einen Plattenverdampfer aus Einzelplatten, die mit rinnenförmig gestalteten und in mehreren parallelen Reihen gleichmäßig über die Plattenfläche verteilten Prägungen versehen sind, wobei die Einzelplatten an ihren quer zu den rinnenförmigen Prägungen verlaufenden Rändern miteinander zu Plattenpaaren und diese Plattenpaare entlang den jeweils anderen, in Prägungsrichtung verlaufenden Rändern der Einzelplatten mit dem jeweils nächsten Plattenpaar zu einem Plattenstapel verbunden sind, und wobei die Strömungskanäle für das eine der beiden am Verdampfungsprozeß beteiligte Medium wellenförmig zwischen jeweils zu einem Plattenpaar verbundenen Einzelplatten, und für das andere Medium gerade verlaufend zwischen aufeinanderfolgenden Plattenpaaren gebildet sind.

Die Erfindung geht insoweit konstruktiv aus von einem aus der DE 43 43 399 C2 bekannten, aus zueinander parallelen Einzelplatten zusammengesetzten Plattenwärmetauscher. Jeweils zwei Einzelplatten bilden ein Plattenpaar mit einem dazwischen wellenförmig verlaufenden Kanal für das eine am Wärmeaustausch beteiligte Medium. -Durch Zusammenfügen der Plattenpaare zu einem Plattenstapel ergeben sich zwischen den aneinanderliegenden Einzelplatten benachbarter Plattenpaare rohrförmige Kanäle für das andere am Wärmeaustausch beteiligte Medium. Die Bildung einerseits wellenförmiger und andererseits rohrförmiger Kanäle beruht auf der besonderen Prägungsstruktur der einzelnen Platten. Diese sind mit rillenförmigen Prägungen versehen, wobei die Prägungen benachbarter Reihen in Längsrichtung zueinander versetzt sind.

Für Verdampfungsprozesse ist der Plattenwärmetauscher nach der DE 43 43 399 C2 nur bedingt einsetzbar. Problematisch sind die zwischen den Platten benachbarter Plattenpaare verlaufenden, rohrförmigen Kanäle. Bei Einsatz des Wärmetauschers als Verdampfer neigen die rohrförmigen Kanäle zu einem Verstopfen, zumindest jedoch zu einem Absetzen von Feststoffen oder Partikeln in den die rohrförmigen Kanäle begrenzenden Spalten. Eine Reinigung des Plattenwärmetauschers muß daher chemisch erfolgen, mechanische Reinigungstechniken versagen. Dies ist insbesondere von Nachteil bei Einsatz des Wärmetauschers bei der Verarbeitung von Produkten der Lebensmittelindustrie, bei der erhöhte Hygieneanforderungen gestellt werden.

Der Erfindung liegt die **Aufgabe** zugrunde, einen weniger zu Verunreinigungen neigenden und gleichzeitig besser zu reinigenden Plattenverdampfer zu schaffen.

Zur **Lösung** wird bei einem Plattenverdampfer mit den eingangs genannten Merkmalen vorgeschlagen, daß aufeinanderfolgende Plattenpaare in der Ebene der in gerader Richtung verlaufenden Strömungskanäle durch einen durchgehenden Zwischenraum voneinander getrennt sind, und daß zur Aufrechterhaltung dieses Zwischenraums ein Abstandhalter die in Prägungsrichtung verlaufenden Ränder zweier aufeinanderfolgender Plattenpaare miteinander verbindet.

Ein solcher Plattenverdampfer bietet verbesserte Reinigungsmöglichkeiten auf Seiten der sich gerade erstreckenden Strömungskanäle. Diese Strömungskanäle sind nicht nur röhrenförmig, sondern es handelt sich um vollständige, durchgehende Ebenen, wodurch eine Reinigung auch mit mechanischen Reinigungsmitteln möglich ist, ohne daß Verengungen, Spalte etc. ungereinigt bleiben. Der Plattenverdampfer kann auch für Prozesse eingesetzt werden, die nach einer Reinigung unbedingte Sterilität erfordern, z. B. bestimmte Anwendungen in der Nahrungsmittelindustrie. In der milchverarbeitenden Industrie z. B. können sich bei Einsatz des erfindungsgemäßen Plattenverdampfers keine Pulpeteilchen in Verengungen oder Spalten absetzen. Solche Pulpeteilchen bilden einen ständigen Ansteckungsherd bei der Verarbeitung von Milchprodukten.

Weiterhin sind die beiden zu einem Plattenpaar verbundenen Einzelplatten durch Punktverschweißungen miteinander verbunden. Hierdurch läßt sich eine hohe Druckfestigkeit erreichen, so daß der Plattenverdampfer auch im Falle eines hohen Differenzdruckes zwischen den Drücken der beiden Medien eingesetzt werden kann.

Im Rahmen der Erfindung ist von besonderer Bedeutung, daß der Zwischenraum zwischen aufeinanderfolgenden Plattenpaaren aufrecht erhalten bleibt. Hierzu wird in konstruktiv besonders einfacher Weise vorgeschlagen, daß die Abstandhalter Bestandteil einer Schlitzplatte sind, wobei jeder Schlitz die sich in Prägungsrichtung erstreckenden, offenen Ränder der beiden zu einem Plattenpaar verbundenen Einzelplatten spaltfrei aufnimmt, und die Bereiche zwischen aufeinanderfolgenden Schlitzen die Abstandhalter bilden. Die Breite der Bereiche zwischen aufeinanderfolgenden Schlitzen der Schlitzplatte bedingt daher den Abstand der Plattenpaare. Auf diese Weise läßt sich dieser Abstand mit einfachen Mitteln einhalten, Einbaufehler beim Zusammensetzen des Plattenverdampfers werden vermieden.

Zur Verbesserung der Druckfestigkeit gegenüber Differenzdrücken der beiden am Verdampfungsprozeß beteiligten Medien wird ferner vorgeschlagen, daß die rinnenförmigen Prägungen in Draufsicht rechteckige Gestalt aufweisen, daß die Prägungen benachbarter Reihen um die Hälfte der Länge der einzelnen Prägung in Längsrichtung zueinander versetzt sind, und daß sich die Orte der Punktverschweißungen bei der ersten Einzelplatte des Plattenpaars mittig zwischen zwei aufeinanderfolgenden Prägungen derselben Reihe, und bei der zweiten Einzelplatte des Plattenpaars auf dem durchgehenden Steg zwischen zwei aufeinanderfolgenden Reihen von Prägungen befinden.

Im Hinblick auf das Druckverhalten des Plattenverdampfers lassen sich ferner zusätzliche Punktverschweißungen anbringen, wobei sich die Orte dieser zusätzlichen Punktverschweißungen bei der zweiten Einzelplatte des Plattenpaars mittig zwischen zwei aufeinanderfolgenden Prägungen derselben Reihe, und bei der ersten Einzelplatte des Plattenpaars auf dem durchgehenden Steg zwischen zwei aufeinanderfolgenden Reihen von Prägungen befinden.

Auf der Zeichnung ist ein Ausführungsbeispiel eines erfindungsgemäßen Plattenverdampfers dargestellt, und zwar zeigen:
- Fig.1: Eine perspektivische Ansicht eines aus insgesamt fünf Plattenpaaren und zwei Schlitzplatten zusammengesetzten Plattenverdampfers und
- Fig. 2: eine vergrößert gezeichnete, perspektivische Darstellung der teilweise miteinander verbundenen Einzelplatten des Plattenverdampfers.

Der in Figur 1 anhand eines durch fünf Plattenpaare P gebildeten Plattenstapels dargestellte Plattenwärmertauscher besteht aus identischen Einzelplatten 1, 2, die spiegelbildlich zu einander zu einem Plattenpaar P verbunden sind. Diese Verbindung erfolgt an den Längsrändern 3 der Einzelplatten 1, 2 sowie an gleichmäßig über die Platten verteilten Schweißpunkten 4,13. Zwischen den jeweils ein Plattenpaar P bildenden Einzelplatten 1, 2 ergibt sich ein wellenförmig verlaufender Kanal K1 für das eine am Verdampfungsprozeß teilnehmende Medium M1, nämlich einen heißen Gasstrom. Dieser wellenförmige Verlauf des Kanals K1 ist insbesondere in der Schnittdarstellung Fig. 2 zu erkennen.

Durch Anordnung mehrerer der Plattenpaare P zu einem Plattenstapel 5 ergeben sich zwischen den einander nicht berührenden Einzelplatten benachbarter Plattenpaare P sehr flache Räume mit rohrförmige Erweiterungen aufweisenden Kanälen K2 für das andere am Verdampfungsprozeß teilnehmende Medium M2, nämlich die zu verdampfende Flüssigkeit. Das Medium M2 ist im Kreuzstrom zum Medium M1 geführt, der Strömungsquerschnitt der in gerader Linie mit rohrförmigen Erweiterungen durchlaufenden Kanäle K2 ist ebenfalls in Figur 2 zu erkennen.

Die Figur 1 zeigt, daß die aus den Einzelplatten 1 und 2 zusammengesetzten Plattenpaare P zur Bildung des Plattenstapels 5 an ihren quer zu den Längsrändern 3 verlaufenden Rändern 7 miteinander verbunden sind, und zwar mittelbar über eine Schlitzplatte 8. Die Schlitzplatte 8 ist mit mehreren parallel zueinander verlaufenden, schlitzförmigen Ausnehmungen 9 versehen, wobei jede Ausnehmung 9 den offenen Rand 7 eines Plattenpaares P bündig aufnimmt. Figur 1 läßt ferner erkennen, daß die beiden ein Plattenpaar P bildenden Einzelplatten 1 und 2 im Bereich ihres Randes 7 mit einer sich über die gesamte Breite der Platte erstreckenden Aufweitung 10 versehen ist, um so eine gute Zuströmung des Mediums M1 zu ermöglichen. Diese Aufweitung des Randes 7 paßt nahezu bündig in die jeweilige schlitzförmige Ausnehmung 9 der Schlitzplatte 8.

Die Verbindung der Ränder 7 mit den jeweiligen Ausnehmungen 9 der Schlitzplatte 8 erfolgt durch Verschweißen entlang dieser Ränder. Die zwischen den Ausnehmungen 9 angeordneten Parallelbereiche der Schlitzplatte 8 dienen hierbei als Abstandhalter 10 und bestimmen den Abstand zwischen jedem Plattenpaar P und dem nachfolgenden Plattenpaar P. Insbesondere definieren diese Abstandhalter 10 der Schlitzplatte 8 die Breite des ebenen Strömungskanals K2 für das zweite Medium M2, welches in gerader Strömungsrichtung zwischen aufeinanderfolgenden Plattenpaaren hindurchströmt. Infolge des für diesen Strömungskanal über dessen ganze Fläche aufrechterhaltenden Abstandes können sich in diesem Strömungskanal K2 keine Partikel oder Schmutzteilchen in Spalten etc. absetzen und hierdurch die Reinigung dieses Strömungskanals K2 erschweren.

Jede Einzelplatte 1, 2 ist mit mehreren parallelen Reihen von in Strömungsrichtung des Mediums M2 verlaufenden, rinnenförmigen Prägungen 12 versehen. Die Prägungen 12 benachbarter Reihen sind in Längsrichtung zueinander versetzt. Hierdurch ergeben sich zwischen aneinanderliegenden, jeweils ein Plattenpaar P bildenden Einzelplatten 1, 2 flächige Abstützungen. Diese Abstützungen bilden gleichmäßig über die gesamte Oberfläche der Einzelplatten verteilte Stützfelder geringer Abmessung, so daß auch bei einem höheren Überdruck in den Kanälen K2 eine zuverlässige Abstützung der Einzelplatten eines Plattenpaares P erzielt wird. Auch bei hohen Differenzdrücken sind keine bleibenden Verformungen der Einzelplatten zu befürchten.

Die Prägungen 12 weisen eine Länge auf, die in etwa das Doppelte bis Dreifache der Breite der Prägung beträgt. Insgesamt bilden die Prägungen 12 in Draufsicht ein Muster ähnlich einem Mauerwerk. Die Prägungen benachbarter Reihen sind um die Hälfte der Länge der einzelnen Prägungen in Längsrichtung zueinander versetzt.

Die Verbindung der beiden Einzelplatten 1, 2 zu einem Plattenpaar P erfolgt außer der Verschweißung entlang der Längsränder 3 zusätzlich durch die Punktverschweißungen 13. Wie Figur 2 erkennen läßt, befinden sich die Orte der Punktverschweißungen 13 bei der ersten Einzelplatte 1 des Plattenpaares P mittig zwischen zwei aufeinanderfolgenden Prägungen 12 derselben Reihe, und bei der zweiten Einzelplatte 2 des Plattenpaars auf dem durchgehenden Steg 14 zwischen zwei aufeinanderfolgenden Reihen von Prägungen 12. Entsprechende Punktverschweißungen befinden sich vorzugsweise umgekehrt zwischen aufeinanderfolgenden Prägungen bei der zweiten Einzelplatte 2, und entsprechend auf dem durchgehenden Steg zwischen zwei aufeinanderfolgenden Reihen von Prägungen der ersten Einzelplatte 1. Bei höherem Druck in den Kanälen K1 sorgen die Punktverschweißungen 13 für die Stabilität der Plattenpaare P und auf diese Weise für einen gleichbleibenden Strömungsquerschnitt der Kanäle K2.

### Bezugszeichenliste

- 1: Einzelplatte
- 2: Einzelplatte
- 3: Längsrand
- 4: Schweißpunkt
- 5: Plattenstapel
- 7: Rand
- 8: Schlitzplatte
- 9: Ausnehmung
- 10: Abstandhalter
- 12: Prägung
- 13: Punktverschweißung
- 14: durchgehender Steg
- K1: Kanal
- K2: Kanal
- M1: Medium 1
- M2: Medium 2
- P: Plattenpaar

## Patentansprüche

1. Plattenverdampfer für die Verarbeitung von Produkten mit erhöhter Hygieneanforderung bestehend aus Einzelplatten (1,2), die mit rinnenförmig gestalteten und in mehreren parallelen Reihen gleichmäßig über die Plattenfläche verteilten Prägungen (12) versehen sind, wobei die Einzelplatten (1,2) an ihren quer zu den rinnenförmigen Prägungen verlaufenden Rändern (3) miteinander zu Plattenpaaren (P) und diese Plattenpaare entlang den jeweils anderen, in Prägungsrichtung verlaufenden Rändern (7) der Einzelplatten mit dem jeweils nächsten Plattenpaar (P) zu einem Plattenstapel (5) verbunden sind, und wobei die Strömungskanäle für das eine (M1) der beiden am Verdampfungsprozeß beteiligten Medien wellenförmig zwischen jeweils zu einem Plattenpaar (P) verbundenen Einzelplatten, und für das andere Medium (M2) gerade verlaufend zwischen aufeinanderfolgenden Plattenpaaren (P) gebildet sind, wobei aufeinanderfolgende Plattenpaare (P) in der Ebene der in gerader Richtung verlaufenden Strömungskanäle (K2) durch einen durchgehenden Zwischenraum voneinander getrennt sind, und daß zur Aufrechterhaltung dieses Zwischenraums ein Abstandhalter (10) die in Prägungsrichtung verlaufenden Ränder (7) zweier aufeinanderfolgender Plattenpaare (P) miteinander verbindet, um eine verbesserte Reinigungsmöglichkeit der Strömungskanäle (K2) zu erreichen, und daß die beiden zu einem Plattenpaar (P) verbundenen Einzelplatten durch an gleichmäßig über die Platten verteilten Schweißpunkter (4) durch Punktverschweißungen (13) miteinander verbunden sind.

2. Verdampfer nach Anspruch 1, **dadurch gekennzeichnet, daß** die Abstandhalter (10) Bestandteil einer Schlitzplatte (8) sind, wobei jeder Schlitz die sich in Prägungsrichtung erstreckenden, offenen Ränder der beiden zu einem Plattenpaar (P) verbundenen Einzelplatten (1,2) spaltfrei aufnimmt, und die Bereiche zwischen aufeinanderfolgenden Schlitzen die Abstandhalter (10) bilden.

3. Verdampfer nach Anspruch 1 oder 2, **dadurch gekennzeichnet, daß** die rinnenförmigen Prägungen (12) in Draufsicht Rechteckgestalt aufweisen, daß die Prägungen (12) benachbarter Reihen um die Hälfte der Länge der einzelnen Prägung in Längsrichtung zueinander versetzt sind, und daß sich die Orte der Punktverschweißungen (13) bei der ersten Einzelplatte (1) des Plattenpaars (P) mittig zwischen zwei aufeinanderfolgenden Prägungen derselben Reihe, und bei der zweiten Einzelplatte (2) des Plattenpaars (P) auf dem durchgehenden Steg (14) zwischen zwei aufeinanderfolgenden Reihen von Prägungen befinden.

4. Verdampfer nach Anspruch 3, **gekennzeichnet durch** zusätzliche Punktverschweißungen, wobei sich die Orte dieser zusätzlichen Punktverschweißungen bei der zweiten Einzelplatte (2) des Plattenpaars (P) mittig zwischen zwei aufeinanderfolgenden Prägungen derselben Reihe, und bei der ersten Einzelplatte (1) des Plattenpaars (P) auf dem durchgehenden Steg (14) zwischen zwei aufeinanderfolgenden Reihen von Prägungen befinden.

## Claims

1. Plate evaporator for processing products with a high hygiene requirement, consisting of individual plates (1, 2) which are provided with channel-like embossings (12) distributed evenly in a plurality of parallel rows over the plate surface, wherein the individual plates (1, 2) are connected together at their edges (3), which extend transversely to the channel-like embossings, to form plate pairs (P) and these plate pairs are connected along the respective other edges (7), which extend in the embossing direction, of the individual plates to the respective next plate pair (P) to form a plate stack (5), and wherein the flow ducts for one (M1) of the two media involved in the evaporation process are formed in undulating fashion between individual plates in each case connected to form a plate pair (P), and for the other medium (M2) in a straight line between successive plate pairs (P), wherein successive plate pairs (P) are separated from one another in the plane of the flow ducts (K2), which extend in a straight direction, by a continuous interspace, and that a distance piece (10) connects together the edges (6), which extend in the embossing direction, of two successive plate pairs (P) in order to maintain this interspace, so as to improve the potential for cleaning the flow ducts (K2), and that the two individual plates which are connected to form a plate pair (P) are connected together by means of spot welds (13) at welding spots (4) distributed evenly over the plates.

2. Evaporator according to Claim 1, **characterised in that** the distance pieces (10) constitute a component part of a slotted plate (8), wherein each slot accommodates gap-free the open edges, which extend in the embossing direction, of the two individual plates (1, 2) connected to form a plate pair (P), and the regions between successive slots form the distance pieces (10).

3. Evaporator according to Claim 1 or 2, **characterised in that** the channel-like embossings (12) are rectangular in plan view, that the embossings (12) of adjacent rows are staggered in the longitudinal direction by half the length of the individual embossing, and that the locations of the spot welds (13) of the first individual plate (1) of the plate pair (P) are located centrally between two successive embossings of the same row, and of the second individual plate (2) of the plate pair (P) on the continuous web (14) between two successive rows of embossings.

4. Evaporator according to Claim 3, **characterised by** additional spot welds, wherein the locations of these additional spot welds of the second individual plate (2) of the plate pair (P) are located centrally between two successive embossings of the same row, and of the first individual plate (1) of the plate pair (P) on the continuous web (14) between two successive rows of embossings.

## Revendications

1. Evaporateur à plaques pour la transformation de produits selon des critères d'hygiène exigeants, comprenant des plaques individuelles (1, 2) munies d'empreintes (12) rainurées et disposées régulièrement en plusieurs rangées parallèles sur la surface de plaque, les plaques individuelles (1, 2), par leurs bords (3) s'étendant perpendiculairement aux empreintes rainurées, étant assemblées les unes aux autres pour former des paires de plaques (P), et ces paires de plaques, le long des respectivement autres bords (7) des plaques individuelles s'étendant dans le sens de l'empreinte, étant assemblées à la paire de plaques (P) respectivement suivante pour former une pile de plaques (5), et les canaux d'écoulement pour l'un (M1) des deux fluides participant au processus d'évaporation présentant une forme ondulée entre les plaques individuelles respectivement assemblées en une paire de plaques (P), et s'étendant pour l'autre fluide (M2) en ligne droite entre des paires de plaques (P) successives, des paires de plaques (P) successives dans le plan des canaux d'écoulement (K2) s'étendant en ligne droite étant séparées les unes des autres par un espace continu, et un écarteur (10) relie les bords (7) de deux paires de plaques (P) successives s'étendant en direction de l'empreinte, pour maintenir cet espace afin d'obtenir une possibilité améliorée de nettoyage des canaux d'écoulement (K2), et les deux plaques individuelles assemblées en une paire de plaques (P) sont reliées l'une à l'autre par des points de soudure (4) régulièrement répartis sur les plaques par des soudures à points (13).

2. Evaporateur selon la revendication 1, **caractérisé en ce que** les écarteurs (10) font partie d'une plaque fendue (8), chaque fente recevant sans interstice les bords ouverts des deux plaques individuelles (1, 2) assemblées en une paire de plaques (P) s'étendant en direction de l'empreinte, et **en ce que** les zones entre des fentes successives forment les écarteurs (10).

3. Evaporateur selon la revendication 1 ou 2, **caractérisé en ce que** les empreintes rainurées (12) présentent, en vue de dessus, une forme rectangulaire, **en ce que** les empreintes (12) de rangées voisines sont décalées les unes par rapport aux autres de la moitié de la longueur de chaque empreinte dans le sens longitudinal, et **en ce que** les endroits des soudures à points (13) se trouvent pour la première plaque individuelle (1) de la paire de plaques (P) au centre entre deux empreintes successives de la même rangée, et pour la deuxième plaque individuelle (2) de la paire de plaques (P) sur la nervure continue (14) entre deux rangées d'empreintes successives.

4. Evaporateur selon la revendication 3, **caractérisé par** des soudures à points supplémentaires, les endroits de ces soudures à points supplémentaires se trouvant pour la deuxième plaque individuelle (2) de la paire de plaques (P) au centre entre deux empreintes successives d'une même rangée, et pour la première plaque individuelle (1) de la paire de plaques (P) sur la nervure continue (14) entre deux rangées d'empreintes successives.
